# EUROPÄISCHE PATENTSCHRIFT

(11) **EP 0 265 715 B1**
(45) Veröffentlichungstag und Bekanntmachung des Hinweises auf die Patenterteilung: **30.12.1992**
(21) Anmeldenummer: 87114462.2
(22) Anmeldetag: 03.10.1987
(51) Int. Cl.: F42B 12/10, F42B 33/02

(54) **Sprengladungshülle**
Case for an explosive charge
Enveloppe pour charge explosive

(30) Priorität: 17.10.1986 DE 3635325
(43) Veröffentlichungstag der Anmeldung: 04.05.1988
(73) Patentinhaber: DIEHL GMBH & CO., 90478 Nürnberg (DE)
(72) Erfinder: von Entress-Fürsteneck, Wolfgang, D-8566 Leinburg (DE); Schleicher, Ulrich, Dr., D-8562 Hersbruck (DE); Konik, Bernd, D-8500 Nürnberg 40 (DE)
(74) Vertreter: Hofmann, Gerhard, Dipl.-Ing. Patentassessor

(56) Entgegenhaltungen:
- DE-A- 1 578 100
- FR-A- 980 903
- GB-A- 795 025

## Beschreibung

Die Erfindung betrifft eine Sprengladungshülle, insbesondere bei einer Submunition, mit einer an einem Verdämmungsboden abgedeckelten Eingießöffnung, durch die in die Hülle eine Sprengladung eingegossen ist.

Bei Submunition mit einer projektilbildenden Sprengladung ist eine vergleichsweise große Eingießöffnung für die Sprengladung nötig. Die Eingießöffnung schwächt den Verdämmungsboden. Beim Abschuß der Submunition treten erhebliche Axialkräfte auf. Diesen muß der Verschluß der Eingießöffnung standhalten. Eine derartige Sprengladungshülle ist aus der FR-A-980 903 bekannt.

Aufgabe der Erfindung ist es, eine Sprengladungshülle der eingangs genannten Art vorzuschlagen, bei der der Verschluß der Eingießöffnung den Verdämmungsboden versteift und den beim Abschuß auftretenden Axialkräften standhält.

Erfindungsgemäß ist obige Aufgabe bei einer Sprengladungshülle der eingangs genannten Art dadurch gelöst, daß an einem Verschlußdeckel für die Eingießöffnung ein Scheibenkörper ausgebildet ist, der eng in der Eingießöffnung liegt und tief in diese greift, und daß am Verschlußdeckel ein die Eingießöffnung übergreifender Ringrand mit einer um den Scheibenkörper umlaufenden, axial offenen Ringnut ausgebildet ist, in die ein ringförmiger Vorsprung des Verdämmungsbodens eingreift.

Durch diese Gestaltung ist erreicht, daß dann, wenn unter der Wirkung der beim Abschuß auftretenden Axialkräfte der Verdämmungsboden die Tendenz hat, sich zu verförmen, der Verschlußdeckel dadurch festgeklemmt wird. Hierdurch ist einerseits der feste Halt des Verschlußdeckels im Verdämmungsboden verstärkt und andererseits der Verdämmungsboden versteift.

Vorteilhafte Ausgestaltungen der Erfindung ergeben sich aus den Unteransprüchen und der folgenden Beschreibung von Ausführungsbeispielen. In der Zeichnung zeigen:
Figur 1 einen Verdämmungsboden einer Sprengladungshülle mit Verschlußdeckel in einem ersten Ausführungsbeispiel,
Figur 2 eine Teilansicht eines Verdämmungsbodens eines weiteren Ausführungsbeispiels,
Figur 3 eine Teilansicht eines Verschlußdeckels für den Boden nach Figur 2,
Figur 4 einen Sprengring zur Festlegung des Verschlußdeckels nach Figur 3 und
Figur 5 einen Stift zur Arretierung des Sprengrings nach Figur 4.

Eine Sprengladungshülle (1) einer Submunition weist einen Verdämmungsboden (2) auf. Die Abschußrichtung der Submunition in einem Geschoß ist mit dem Pfeil (A) bezeichnet.

Im Verdämmungsboden (2) ist eine Eingießöffnung (3) vorgesehen, durch die Sprengstoff (4) in die Sprengladungshülle (1) eingefüllt ist. Die Eingießöffnung (3) ist mit einem Verschlußdeckel (5) geschlossen.

Der Verschlußdeckel (5) weist einen Scheibenkörper (6) auf. Dieser liegt dicht an der Randwandung (3ʹ) der Eingießöffnung (3) an. Beim Ausführungsbeispiel nach Fig. 1 reicht der Scheibenkörper (6) über die gesamte Tiefe der Eingießöffnung (3). Beim Ausführungsbeispiel nach den Figuren 2 bis 5 greift der Scheibenkörper (6) tief in die Eingießöffnung (3).

An der dem Sprengstoff (4) abgewandten Seite ist der Verschlußdeckel (5) mit einem die Eingießöffnung (3) übergreifenden Ringrand (7) versehen. Am Ringrand (7) ist eine axiale, offene, um den Scheibenkörper (6) umlaufende Ringnut (8) ausgebildet. In der Ringnut (8) greift eng anliegend ein ringförmiger Vorsprung (9) des Verdämmungsbodens (2).

Beim Ausführungsbeispiel nach Fig. 1 sind an der Außenseite des ringförmigen Vorsprungs (9) und an der Innenseite der Ringnut (8) Gewinde (10,11) vorgesehen. Der Verschlußdeckel (5) ist mittels der Gewunde (10,11) an den Verdämmungsboden (2) angeschraubt.

Beim Ausführungsbeispiel nach den Figuren 2 bis 5 ist an der Randwandung (3ʹ) der Eingießöffnung (3) eine radial offene Nut (12) ausgebildet. Eine weitere radial offene Nut (13) ist am Verschlußdeckel (5) vorgesehen. Den Boden der Nut (13) schneiden mehrere axiale Bohrungen (14).

Die Montage des Verschlußdeckels (5) in der Eingießöffnung (3) erfolgt etwa folgendermaßen:
Zunächst wird in die Nut (13) ein Sprengring (15) (vgl. Fig. 4) eingesetzt. Dieser läßt sich in der Nut (13) gegen Verdrehen mittels eines in eine der axialen Bohrungen (14) eingesetzten Zylinderstiftes (16) sichern, wobei dieser Zylinderstift (16) in den Spalt (15ʹ) des Sprengrings (15) greift.

Danach wird der Verschlußdeckel (5) mit dem Sprengring (15) in die Eingießöffnung (3) eingeschoben. Dabei wird der Sprengring (15) in die Nut (13) gedrückt. Wenn der ringförmige Vorsprung (9) in die Ringnut (8) eingreift, decken sich die Nuten (12,13), wobei der Sprengring (15) teilweise in die Nut (12) schnappt. Anschließend werden dann in die Bohrungen (14) Zylinderstifte (16) eingedrückt, die den Sprengring (15) so auseinanderdrücken, daß er mit der Hälfte seines Querschnitts in der Nut (12) liegt.

Bei der axial wirkenden Abschußbelastung des Verschlußdeckels (5) nimmt dabei der Sprengring (15) die auftretenden Kräfte auf. Anstelle der Zylinderstifte (16) können auch Schrauben vorgesehen sein.

Das Ausführungsbeispiel nach den Figuren 2 bis 5 hat gegenüber dem Ausführungsbeispiel nach Figur 1 den Vorteil, daß die Gewinde (10,11) entfallen. Dies vereinfacht die Herstellung und Montage. Der Sprengring (15) kann auch extrem hohe Axialkräfte aufnehmen.

Bei beiden Ausführungsbeispielen ist vorteilhaft, daß eine Verformung des Verdämmungsbodens (2) unter der Wirkung der Abschußbeschleunigung nicht zu einer Lockerung des Sitzes des Verschlußdeckels (5) führt, sondern im Gegenteil die Tendenz hat, den Verschlußdeckel (5) festzuklemmen.

## Patentansprüche

1. Sprengladungshülle (1), insbesondere bei einer Submunition, mit einer an einem Verdämmungsboden (2) abgedeckelten Eingießöffnung (3), durch die in die Hülle eine Sprengladung (4) eingegossen ist,
dadurch gekennzeichnet,
daß an einem Verschlußdeckel (5) für die Eingießöffnung (3) ein Scheibenkörper (6) ausgebildet ist, der eng in der Eingießöffnung (3) liegt und tief in diese greift, und daß am Verschlußdeckel (5) ein die Eingießöffnung (3) übergreifender Ringrand (7) mit einer um den Scheibenkörper (6) umlaufenden, axial offenen Ringnut (8) ausgebildet ist, in die ein ringförmiger Vorsprung (9) des Verdämmungsbodens (2) eingreift.

2. Sprengladungshülle nach Anspruch 1,
dadurch gekennzeichnet,
daß der Ringrand (7) an der dem Sprengstoff (4) abgewandten Seite des Verdämmungsbodens (2) liegt.

3. Sprengladungshülle nach Anspruch 1 oder 2,
dadurch gekennzeichnet,
daß an der Ringnut (8) und an dem ringförmigen Vorsprung (9) Gewinde (10,11) vorgesehen sind.

4. Sprengladungshülle nach Anspruch 3,
dadurch gekennzeichnet,
daß das Gewinde (11) außenseitig am ringförmigen Vorsprung (9) vorgesehen ist.

5. Sprengladungshülle nach einem der vorhergehenden Ansprüche 1 oder 2,
dadurch gekennzeichnet,
daß am Scheibenkörper (6) eine radial offene Nut (13) und an der Eingießöffnung (3) eine dieser zugeordnete, radial offene Nut (12) ausgebildet ist und daß in die Nuten (12,13) ein Sprengring (15) eingesetzt ist.

6. Sprengladungshülle nach Anspruch 5,
dadurch gekennzeichnet,
daß der Sprengring (15) mit axialen Zylinderstiften (16) in den Nuten (12,13) gehalten ist.

7. Sprengladungshülle nach einem der vorhergehenden Ansprüche,
dadurch gekennzeichnet,
daß der Verschlußdeckel (5) aus einem härteren Material als der Verdämmungsboden (2) besteht.

## Claims

1. A bursting-charge case (1), in particular in the case of a submunition, with a pouring-in aperture (3) which is covered-off on a tamping base (2) and through which a bursting charge (4) is poured into the case, characterised in that on a closure lid (5) for the pouring-in aperture (3) there is formed a disc body (6) which lies tight in the pouring-in aperture (3) and engages deep into this, and in that on the closure lid (5) there is formed an annular edge (7) engaging over the pouring-in aperture (3) and having an axially open ring groove (8) which encircles around the disc body (6) and into which an annular projection (9) of the tamping base (2) engages.

2. A bursting-charge case according to claim 1, characterised in that the annular edge (7) lies at that side of the tamping base (2) which is remote from the explosive (4).

3. A bursting-charge case according to claim 1 or 2, characterised in that threads (10, 11) are provided on the ring groove (3) and on the annular projection (9).

4. A bursting-charge case according to claim 3, characterised in that the thread (11) is provided on the outside of the annular projection (9).

5. A bursting-charge case according to one of the preceding claims 1 or 2, characterised in that on the disc body (6) there is formed a radially open groove (13) and at the pouring-in aperture (3) there is formed a radially open groove (12) which is associated with this and in that a spring ring (15) is inserted into the grooves (12, 13).

6. A bursting-charge case according to claim 5, characterised in that the spring ring (15) is held with axial cylindrical pins (16) in the grooves (12, 13).

7. A bursting-charge case according to one of the preceding claims, characterised in that the closure lid (5) consists of a harder material than the tamping base (2).

## Revendications

1. Douille pour charge explosive (1), notamment pour une sous-munition, comprenant une ouverture de coulée (3) recouverte par une paroi de confinement (2), ouverture par laquelle une charge explosive (4) est coulée dans la douille,
caractérisée en ce qu'un corps en forme de disque (6) est constitué sur un couvercle d'obturation (5) destiné à l'ouverture de coulée (3), qui est disposé étroitement dans l'ouverture de coulée (3) et pénètre profondément dans celle-ci, et en ce que sur le couvercle d'obturation (5) est constitué un bord annulaire (7) au-delà de l'ouverture de coulée (3), comprenant une rainure annulaire (8) ouverte en direction axiale et entourant le corps en forme de disque (6), rainure dans laquelle pénètre une saillie de forme annulaire (9) de la paroi de confinement (2).

2. Douille pour charge explosive selon la revendication 1, caractérisée en ce que le bord annulaire (7) s'applique sur le côté de la paroi de confinement (2) qui est à l'opposé de l'explosif (4).

3. Douille pour charge explosive selon la revendication 1 ou 2, caractérisée en ce que sont prévus des filetages (10, 11) sur la rainure annulaire (8) et sur la saillie de forme annulaire (9).

4. Douille pour charge explosive selon la revendication 3, caractérisée en ce que le filetage (11) est prévu à l'extérieur de la saillie de forme annulaire (9).

5. Douille pour charge explosive selon l'une quelconque des revendications 1 ou 2, caractérisée en ce qu'une rainure (13) ouverte en direction radiale est constituée dans le corps en forme de disque (6) et une rainure (12) ouverte en direction radiale qui lui est associée est constituée dans l'ouverture de coulée (3), et en ce qu'un jonc (15) est disposé dans les rainures (12, 13).

6. Douille pour charge explosive selon la revendication 5, caractérisée en ce que le jonc (15) est retenu dans les rainures (12, 13) par des tiges cylindriques axiales (7).

7. Douille pour charge explosive selon l'une quelconque des revendications précédentes, caractérisée en ce que le couvercle d'obturation (5) est constitué en un matériau plus dur que celui de la paroi de confinement (2).
